# FASCICULE DE BREVET EUROPEEN

(11) **EP 0 680 585 B1**
(45) Date de publication et mention de la délivrance du brevet: **27.05.1998**
(21) Numéro de dépôt: 95902177.5
(22) Date de dépôt: 25.11.1994
(51) Int. Cl.: F24H 1/12

(54) **CHAUDIERE ELECTRIQUE POUR LIQUIDE CALOPORTEUR EN CIRCULATION DANS UN CIRCUIT OUVERT OU FERME**
ELEKTRISCHER KESSEL FÜR WÄRMETRÄGERFLÜSSIGKEIT IN EINEM OFFENEN ODER GESCHLOSSENEN KREISLAUF
ELECTRIC BOILER FOR HEAT TRANSFER LIQUID CIRCULATING IN AN OPEN OR CLOSED SYSTEM

(30) Priorité: 25.11.1993 FR 9314351
(43) Date de publication de la demande: 08.11.1995
(73) Titulaire: VICARB, 38120 Le Fontanil Cornillon (FR)
(72) Inventeur: ROUSSEL, Claude, F-38130 Echirolles (FR); CHOPARD, Fabrice, F-38400 Saint-Martin-D'Hères (FR)
(74) Mandataire: Vuillermoz, Bruno
(86) Numéro de dépôt international: FR9401377
(87) Numéro de publication internationale: WO9514893

(56) Documents cités:
- EP-A- 0 014 066
- WO-A-93/20389

## Description

La présente invention a trait à un nouveau type de chaudière permettant de porter à une température prédéterminée un liquide caloporteur.

Elle a trait plus particulièrement à un nouveau type de chaudière électrique permettant d'assurer la production d'eau chaude, par exemple lorsque l'on souhaite produire de l'eau chaude sanitaire (circulation de l'eau dans un circuit ouvert), soit pour des installations de chauffage d'eau circulant en circuit fermé (chauffage industriel, chauffage domestique ...).

Plus précisément, elle concerne un nouveau type de chaudière dont la structure générale met en oeuvre des moyens de chauffage du type de ceux décrits dans le WO-A-93 20389 pour la réalisation d'échangeurs de chaleur utilisés dans de nombreux secteurs industriels (industrie chimique, pharmaceutique..), et qui permettent de réaliser la régulation thermique d'un fluide.

Selon les enseignements du document précité, de tels échangeurs se présentent sous la forme d'un ensemble comprenant des plaques présentant sur leurs deux faces des ondulations, par exemple en forme de chevrons, serrées entre elles entre deux fonds au moyen de tirants et qui comportent dans leurs angles des ouvertures qui délimitent dans l'empilement des passages d'entrée et de sortie permettant la circulation de fluides et qui s'écoulent contre la surface desdites plaques dans l'espace compris entre elles. Selon les enseignements de ce document, une plaque chauffante se présentant sous la forme d'un bloc homogène à l'intérieur duquel est noyée une résistance chauffante, bloc dont les dimensions extérieures et la structure des faces externes correspondent à celles des plaques élémentaires et qui comporte également dans ses angles des orifices correspondant à ceux desdites plaques, peut être intercalée entre deux plaques.

Or, on a trouvé et c'est ce qui fait l'objet de la présente invention, qu'il était possible de réaliser une véritable chaudière électrique pour liquide caloporteur en circulation dans un circuit ouvert ou fermé, qui peut être facilement adaptée en fonction de la puissance souhaitée pour tout type d'installation en utilisant de tels ensembles constitués de deux plaques embouties, dont les ondulations sont dans le même sens sur leurs deux faces et entre lesquelles est intercalé un bloc chauffant se présentant sous la forme d'un bloc homogène, ledit ensemble selon l'invention se caractérisant en ce que :
- les ondulations en forme de chevrons que présente le bloc chauffant sur ses deux faces externes, sont orientées en sens inverse ;
- la résistance noyée dans la partie médiane dudit bloc chauffant s'étendant parallèlement aux plans tangents aux faces externes, des connexions électriques étant disposées latéralement.

Une telle adaptation selon laquelle les nervures ou ondulations en forme de chevrons des deux faces externes du bloc chauffant sont orientées en opposé, contrairement aux plaques élémentaires embouties où elles sont dans le même sens, permet de réaliser la juxtaposition de plusieurs blocs chauffants et d'obtenir un canal standard pour la circulation du fluide tout en ayant des raccordements électriques situés du même côté desdites plaques, rendant ainsi la connexion à un boitier électrique beaucoup plus simple.

Conformément à l'invention, pour réaliser une chaudière, le bloc chauffant se présentera sous la forme d'un ensemble parallélépipédique ayant une épaisseur nettement plus importante que les plaques élémentaires permettant d'incorporer une résistance chauffante dans sa partie médiane.

Le bloc chauffant peut comporter une seule résistance, mais sa structure permet également d'envisager d'incorporer dans ce dernier trois résistances électriques connectées à une source triphasée.

A titre indicatif, un tel bloc chauffant aura une épaisseur de quinze à vingt millimètres, alors que les plaques élémentaires embouties disposées de part et d'autre dudit bloc ont, quant à elles, un encombrement en épaisseur de l'ordre de trois millimètres (distance entre les ondulations de chaque face).

Le bloc chauffant est réalisé dans tous matériaux conducteurs de la chaleur, notamment dans des matériaux tels que les métaux (aluminium par exemple), le graphite, les matières plastiques, les matériaux composites.

Un tel bloc est de préférence obtenue par moulage, une résistance électrique blindée étant incorporée lors de cette opération. Avantageusement, les nervures ou ondulations, en forme de chevrons, ainsi que la gorge périphérique sur l'une des faces pour la mise en place d'un joint, éléments qui correspondent à ceux d'une plaque élémentaire emboutie d'un échangeur à plaques, sont également réalisées lors de cette opération de moulage, bien qu'il pourrait être envisagé de réaliser ultérieurement par usinage.

Enfin, les deux surfaces extérieures dudit bloc chauffant, peuvent recevoir éventuellement un traitement de surface en fonction de la nature du liquide circulant contre ces parois. Un tel traitement peut être effectué par un revêtement de polytétrafluoroéthylène, de chrome, de nickel entre autres.

Grâce à un tel ensemble, il est donc possible de réaliser de manière simple la production d'eau chaude, par exemple pour une installation de chauffage ou à usage domestique (chauffe-eau), voire même la génération de vapeur.

L'invention et les avantages qu'elle apporte sera cependant mieux compris grâce à l'exemple de réalisation qui suit, donné à titre indicatif et qui est illustré par les schémas annexés dans lesquels :
- la figure 1 est une vue schématique en perspective édatée montrant la structure générale de la forme la plus simple d'une chaudière réalisée conformément à l'invention, les fonds et tirants permettant d'associer les différents éléments entrant dans la réalisation d'une telle chaudière n'étant pas représentés par mesure de simplification ;
- les figures 2A et 2B sont des vues en élévation des deux faces du bloc chauffant conforme à l'invention entrant dans la réalisation d'une telle chaudière ;
- la figure 3 est une vue de détail de la partie cerdée de la figure 2A, montrant en coupe la structure dudit bloc chauffant ;
- les figures 4 et 5 illustrent une variante d'une chaudière conforme à l'invention comportant deux blocs chauffants juxtaposés, afin d'augmenter la puissance ainsi que les différents types de circulation de fluide qu'il est possible d'obtenir grâce à une telle chaudière.

Si l'on se reporte aux schémas annexés, la chaudière conforme à l'invention qui permet de porter à une température prédéterminée un liquide caloporteur (FC) en circulation dans un circuit pouvant être ouvert ou fermé, a la structure suivante.

Dans sa forme de réalisation la plus simple qui ressort de la figure 1, cette chaudière se compose essentiellement de deux plaques embouties (P) présentant sur leurs deux faces, des ondulations, par exemple en forme de chevrons orientés dans le même sens.

Ces plaques (P) comportent dans leurs angles des ouvertures qui délimitent lorsqu'on les empile des passages d'entrée et de sortie permettant la circulation d'un fluide, circulation obtenue par l'intermédiaire d'un joint périphérique (J) associé à l'une des faces de chaque plaque (P).

Conformément à l'invention, entre deux plaques (P), on intercale un bloc chauffant (I) qui se présente sous la forme d'un bloc homogène à l'intérieur duquel est noyée une résistance électrique (R), et ce dans sa partie médiane (voir figures 2a, 2b et 3). Cette résistance est du type blindé et son incorporation est réalisée lors du moulage du bloc (I), bloc qui peut être à base de tous matériaux conducteurs tels que métal (aluminium), graphite, matière plastique .. .

Les dimensions extérieures de ce bloc (I) ainsi que la structure de ces faces externes (A,B), correspondent à celles des plaques élémentaires embouties (P), si ce n'est que les ondulations en forme de chevrons présentes sur ses faces externes (A,B), sont orientées en sens inverse, ce qui présente comme avantage, ainsi que cela sera vu dans la suite de la description, de pouvoir éventuellement juxtaposer plusieurs blocs chauffants lorsque l'on souhaite augmenter la puissance tout en ayant des raccordements électriques disposés du même côté des plaques.

Si l'on se reporte à la figure 1, et en isolant les orifices (3,4,5,6) des plaques élémentaires (P) et du bloc chauffant (1) comme illustré sur cette figure, le liquide (FC) s'écoule donc contre la surface du bloc chauffant (I) dans les canaux formés par la coopération des ondulations que présentent les faces dudit bloc (I) avec celles que comportent les surfaces en regard des plaques embouties (P).

A titre d'exemple, il est possible de réaliser une chaudière électrique conforme à l'invention utilisant deux plaques élémentaires embouties (P) conventionnelles pour la réalisation d'échangeurs de chaleur ayant une dimension de 350 x 102 et une épaisseur prise entre les sommets des ondulations de ladite plaque de l'ordre de trois millimètres, en interposant entre deux plaques élémentaires (P) un bloc chauffant (I) ayant une épaisseur de quinze millimètres à l'intérieur de laquelle est noyée une résistance chauffante du type blindé, ayant un diamètre d'environ 6,5 mm et une puissance de 3000 watts/220 volts.

Il convient également de noter que la résistance (R) a une configuration telle qu'elle s'étend dans la partie médiane du bloc chauffant, et ce à l'intérieur de la surface définie par le joint périphérique (I).

Une telle conception permet de réaliser de manière simple des chaudières faciles à monter à partir d'éléments pouvant être produits en grande série.

Par ailleurs, une telle conception permet également d'adapter facilement la puissance de la chaudière en fonction des besoins. Par exemple, la puissance étant directement proportionnelle au nombre de blocs chauffants, il est possible de l'augmenter en juxtaposant un nombre déterminé de modules, tels qu' illustrés à la figure 2 (deux plaques embouties, un bloc chauffant), la circulation de fluide caloporteur s'effectuant toujours entre les blocs chauffants et les plaques embouties.

Une autre possibilité pour augmenter la puissance de la chaudière peut consister, comme cela ressort des figures 4 et 5, de juxtaposer plusieurs plaques chauffantes, la puissance totale étant également proportionnelle au nombre de blocs chauffants (I). Dans ces figures 4 et 5, les plaques élémentaires embouties (P) au nombre de deux, enserrent entre elles deux blocs chauffants (I) juxtaposés. Il est évident que l'on pourrait réaliser une chaudière comportant un nombre plus important de blocs chauffants (I) juxtaposés.

Il convient également de noter que la conception d'une chaudière conforme à l'invention permet de l'adapter très facilement en fonction du débit de fluide caloporteur et de l'écart de température que l'on souhaite avoir.

Ainsi, dans la forme de réalisation illustrée à la figure 4, tous les canaux du fluide caloporteur sont en parallèles (circulation monopasse). Une telle disposition est particulièrement adaptée lorsque le débit du fluide caloporteur est important pour un faible écart de température.

La figure 5 illustre le même type de chaudière adaptée à un débit de fluide faible mais avec un écart de température important, la circulation du fluide étant alors réalisée en série (circulation multipasse). Pour ce faire, il suffit d'obturer alternativement les ouvertures (3) et (6) des plaques successives.

Il pourrait également être envisagé de réaliser une chaudière combinant une circulation série/parallèle.

Outre la grande souplesse qu'offre la conception d'une chaudière conforme à l'invention, il convient également de noter que l'échange thermique entre la ou les blocs chauffants et le liquide en circulation, est pratiquement parfait, uniforme, sans point de surchauffe, tel que par exemple la différence de température entre les faces dudit bloc chauffant n'est d'environ que de 2°C pour une température à 90°C.

## Revendications

1. Chaudière électrique pour liquide caloporteur (FC) en circulation dans un circuit ouvert ou fermé, se présentant sous la forme d'un ensemble comprenant des plaques (P) présentant sur leurs deux faces des ondulations, par exemple en forme de chevrons, serrées entre elles entre deux fonds au moyen de tirants, et qui comportent dans leurs angles des ouvertures (3,4,5,6) qui délimitent dans l'empilement des passages d'entrée et de sortie permettant la circulation de fluide qui s'écoule contre la surface desdites plaques dans l'espace compris entre elles, ledit ensemble étant constitué d'au moins un module comportant deux plaques (P) embouties dont les ondulations sont dans le même sens sur leurs deux faces et entre lesquelles est intercalé au moins un bloc chauffant (I) se présentant sous la forme d'un bloc homogène à l'intérieur duquel est noyée une résistance chauffante (R), dont les dimensions extérieures et la structure des faces externes correspondent à celles des plaques élémentaires (P), ledit bloc comportant également, dans ses angles, des orifices (3,4,5,6) correspondant à ceux desdites plaques embouties (P), caractérisée en ce que :
- les ondulations en forme de chevrons que présente le bloc chauffant (I) sur ses deux faces externes (A, B), sont orientées en sens inverse
- la résistance (R) noyée dans la partie médiane du bloc chauffant (I) s'étend parallèlement aux plans tangents aux faces externes (A, B), les connexions électriques étant disposées latéralement.

2. Chaudière électrique selon la revendication 1, caractérisée en ce qu'elle comporte une pluralité de blocs chauffants (I) juxtaposés intercalées entre deux plaques (P) embouties, les connexions électriques étant disposées latéralement sur le même côté.

3. Chaudière selon l'une des revendications 1 et 2, caractérisée en ce que le bloc chauffant (I) est à base d'un matériau conducteur choisi dans le groupe comprenant les métaux, les composites, graphites, matières plastiques.

4. Chaudière selon l'une des revendications 1 à 3, caractérisée en ce que le bloc chauffant (I) est obtenue par moulage, la résistance électrique (R) blindée étant incorporée lors de cette opération.

5. Chaudière selon l'une des revendications 1 à 4, caractérisée en ce que les faces extérieures actives du bloc chauffant (I) reçoivent un traitement de surface.

6. Chaudière selon la revendication 5, caractérisée en ce que le traitement de surface du bloc chauffant (I) est constitué par un revêtement de polytétrafluoroéthylène, de chrome, de nickel.

## Patentansprüche

1. Elektrischer Heizkessel für eine in einem offenen oder geschlossenen Kreislauf im Durchfluß befindliche Wärmeträgerflüssigkeit (FC), in Form einer Anordnung, die Platten (P) aufweist, die auf ihren beiden Seiten Wellungen, beispielsweise in Form eines Fischgrätenmusters, aufweisen, und die zwischen zwei Böden untereinander mittels Spannstangen zusammengehalten sind, und die in ihren Ecken Öffnungen (3, 4, 5, 6) aufweisen, die in dem Stapel Eintritts- und Austrittsdurchgänge begrenzen, die den Durchfluß eines Fluids ermöglichen, das an der Oberfläche der Platten in den zwischen diesen vorhandenen Zwischenraum fließt, wobei die Anordnung aus zumindest einem Modul aufgebaut ist, das zwei tiefgezogene Platten (P) aufweist, deren Wellungen auf ihren beiden Seiten in der gleichen Richtung verlaufen, und zwischen denen zumindest ein Heizblock (I) eingefügt ist, der in Form eines homogenen Blockes ausgebildet ist, in dessen Innerem ein Heizwiderstand (R) eingebettet ist, und dessen Außenabmessungen und Struktur seiner Außenseiten denen der einzelnen Platten (P) entsprechen, wobei der Block in seinen Ecken ebenfalls Öffnungen (3, 4, 5, 6) aufweist, die denjenigen der tiefgezogenen Platten (P) entsprechen, dadurch gekennzeichnet, daß
- die Wellungen in Form eines Fischgrätenmusters, die der Heizblock (I) auf seinen beiden Außenseiten (A, B) aufweist, in entgegengesetzten Richtungen orientiert sind,
- der im Mittelteil des Heizblockes (I) eingebettete Widerstand (R) sich parallel zu an die Außenseiten (A, B) angelegten Tangentialebenen erstreckt, wobei die elektrischen Anschlüsse seitlich angeordnet sind.

2. Elektrischer Heizkessel nach Anspruch 1, dadurch gekennzeichnet, daß er eine Mehrzahl von aneinandergereihten Heizblöcken (I) aufweist, die zwischen zwei tiefgezogenen Platten (P) eingefügt sind, wobei die elektrischen Anschlüsse seitlich auf derselben Seite angeordnet sind.

3. Heizkessel nach einem der Ansprüche 1 und 2, dadurch gekennzeichnet, daß der Heizblock (I) auf der Basis eines leitfähigen Materials ausgebildet ist, das aus der Gruppe ausgewählt ist, die Metalle, Komposite, Graphite, Kunststoffe umfaßt.

4. Heizkessel nach einem der Ansprüche 1 bis 3, dadurch gekennzeichnet, daß der Heizblock (I) durch Abformung gefertigt ist, wobei der eingekapselte elektrische Widerstand (R) bei diesem Vorgang eingearbeitet wird.

5. Heizkessel nach einem der Ansprüche 1 bis 4, dadurch gekennzeichnet, daß die wirksamen Außenseiten des Heizblockes (I) eine Oberflächenbehandlung erhalten haben.

6. Heizkessel nach Anspruch 5, dadurch gekennzeichnet, daß die Oberflächenbehandlung des Heizblockes (I) aus einer Polytetrafluorethylen-, Chrom-, Nickel-Beschichtung besteht.

## Claims

1. Electric boiler for heat-transfer liquid (FC) circulating in an open or closed circuit, being in the form of an assembly comprising plates (P) having, on both their faces, corrugations, for example herringbone corrugations, clamped together between two end walls by means of ties, and which include, in their corners, openings (3,4,5,6) which delimit, in the stack, inlet and outlet passages allowing circulation o fluid which flows against the surface of said plates in the space lying between them, said assembly consisting of at least one module including two stamped plates (P), the corrugations of which are in the same sense on both their faces and between which is inserted at least one heater block (I) which is in the form of a uniform block inside which a heater resistance element (R) is embedded, the outside dimensions and the structure of the external faces of which block correspond to those of the elementary plates (P), said block also including, in its corners, orifices (3,4,5,6) corresponding to those of said stamped plates (P), **characterized** in that :
- the herringbone corrugations that the heater block (I) has on both its external faces (A and B) are oriented in opposite senses ;
- the resistance element (R) embedded in the central part of the heater block (I) extends parallel to the external faces (A,B), the electrical connections being arranged laterally.

2. Electric boiler according to claim 1, characterized in that it includes a plurality of juxtaposed heater blocks (I) inserted between two stamped plates (P), the electrical connections being arranged laterally on the same side.

3. Boiler according to any one of claims 1 and 2, characterized in that the heater block (I) is based on a conductive material chosen from the group comprising metals, composites, graphites, and plastics.

4. Boiler according to one of claims 1 to 3, , characterized in that the heater block (I) is obtained by molding, the shielded electrical resistance element (R) being incorporated during this operation.

5. Boiler according according to one of claims 1 to 4, characterized in that the active outside surface of the heater block (I) receives a surface treatment.

6. Boiler according to claim 5 , characterized in that the surface treatment of the heater block (I) consists of a coating of polytetrafluoroethylene, chromium or nickel.
